# FASCICULE DE BREVET EUROPEEN

(11) **EP 0 169 761 B1**
(45) Date de publication et mention de la délivrance du brevet: **04.05.1988**
(21) Numéro de dépôt: 85401256.4
(22) Date de dépôt: 24.06.1985
(51) Int. Cl.: A41B 3/02

(54) **Col de chemise à encolure de longueur réglable**
Oberhemdkragen mit verstellbarem Kragenbund
Shirt collar with an expansible fastening strap

(30) Priorité: 26.06.1984 FR 8410196
(43) Date de publication de la demande: 29.01.1986
(73) Titulaire: Borg, Antoine, F-54180 Heillecourt (FR)
(72) Inventeur: Borg, Antoine, F-54180 Heillecourt (FR)

(56) Documents cités:
- GB-A- 730 731
- US-A- 1 963 004
- US-A- 2 893 012

## Description

L'invention a pour objet un col de chemise à encolures réglable qui est capable de s'adapter de lui-même à des grosseurs différentes des cous des utilisateurs.

On connaît par le document US-A-2 893 012 un col de chemise dit extensible dans lequel il existe d'un côté une boutonnière à position fixe et de l'autre côté un bouton à position mobile. Pour pouvoir être déplaçable, ce bouton est fixé à une extrémité d'une bande non élastique, qui pénètre ensuite par un oeillet à l'intérieur du col où cette bande non élastique est prolongée par une bande elastique dont l'extrémité est fixé au col. Cette bande élastique autorise par son extension une sortie plus ou moins prononcée de la bande non élastique en dehors de l'oeillet et, par conséquent, le déplacement du bouton. Cette disposition fait que, dès la plus légère détente de la bande élastique, le bouton semble prendre et ne reste pas convenablement à sa place initiale. Les préambules des revendications indépendantes 1 à 3 sont basés sur cet état de la technique.

Le but principal de l'invention est de perfectionner les cols de chemise rendue réglables de la façon indiquée ci-dessus afin d'en améliorer considérablement la présentation, principalement quand le col n'est pas boutonné.

Ce but est atteint à l'aide des moyens structurels définis dans les trois revendications principales indépendantes 1 à 3. Des détails de réalisation avantageux sont définis dans trois sous revendications.

On donnera maintenant, sans intention limitative, une description de trois exemples de réalisation de l'invention. On se reportera aux dessins annexés dans lesquels :
- la figure 1 est une vue en élévation de la partie d'un col où se trouve un bouton avec des moyens de maintien selon un premier mode de réalisation de l'invention,
- la figure 2 est une vue en coupe selon II-II de la figure 1,
- la figure 3 est une vue analogue à la figure 1 montrant un deuxième exemple de réalisation de l'invention,
- la figure 4 est une vue analogue à la figure 1 montrant une troisième exemple de réalisation de l'invention,
- la figure 5 est une vue de côté selon F de la figure 4 avec une exagération des jeux entre les étoffes pour une plus grande clarté du dessin.

La partie du col ou encolure où se trouve habituellement une boutonnière et un bouton est réalisée classiquement par la couture de plusieurs épaisseurs, au moins deux épaisseurs, d'étoffe. Entre ces deux étoffes, il est fréquemment prévu un élément de tenue 1 qui donne plus de raideur et de résistance à l'encolure et au col. Sur la figure 2, l'étoffe située vers l'intérieur de l'encolure est désignée par la référence 2. Une bande élastique 3 est disposée dans l'épaisseur de l'encolure entre les étoffes ; elle est cousue à une extrémité intérieure avec l'élément de tenue 1 et de préférence avec l'étoffe intérieure 2. A son extrémité opposée, cette bande élastique 3 est réunie par une couture 4 (ou en variante par un moyen d'accrochage) à une bande non élastique 5. Deux oeillets 6, 6' parallèles et espacés d'une distance au plus égale à la largeur d'un bouton 7 sont prévus à une faible distance du bord extrême 8 de l'encolure. A partir de la couture 4, la bande non élastique 5 s'étend à l'intérieur de l'encolure, sort par l'oeillet 6 le plus éloigné du bord 8, présente un tronçon visible auquel est fixé le bouton 7 puis entre dans l'encolure par le second oeillet 6' par un prolongement 5A pour revenir à l'intérieur du col jusqu'à la couture 4.

La figure 1 montre bien que le tronçon qui porte le bouton 7 de la bande non élastique 5 est bien maintenu en place entre les deux oeillets 6, 6' par ces derniers mêmes. Plus les deux oeillets 6, 6' sont rapprochés, plus ils sont dissimulés par le bouton 7 et mieux le tronçon de la bande non élastique 5 ainsi que le bouton 7 sont maintenus correctement à leur place. Cet effet de maintien a lieu même quand la bande élastique 3 a perdu de son élasticité.

Quand on tire sur le bouton 7, la bande non élastique 5 sort simultanément par les deux oeillets 6, 6'. Il n'est pas nécessaire qu'après le second oeillet 6' le prolongement 5A de la bande non élastique soit étendu jusqu'à la couture 4. Il suffit que ce prolongement permette la sortie de cette bande 5 par les oeillets 6, 6' sur la longueur désirée de déplacement du bouton 7 vers sa boutonnière. Le prolongement de la bande non élastique 5 pourrait donc être cousu à la première partie de cette bande entre la couture 4 et le premier oeillet 6.

Dans l'exemple de la figure 3, il existe la même bande élastique 3 prolongée par la bande non élastique 5 mais il n'est prévu qu'un seul oeillet 6 par lequel sort cette bande non élastique 5. Après cet oeillet 6, la bande 5 a un prolongement 5A à l'extérieur de l'encolure jusqu'au bord extrême 8 auquel elle est réunie à son extrémité par une couture. De cette façon le bouton 7 est maintenu correctement à sa place par la bande non élastique 5. Celle-ci-s'étend de façon continue à partir de sa couture 4 avec la bande élastique 3 jusqu'à sa couture avec le bord extrême 8 en sortant par l'oeillet 6. Le prolongement 5A qui est toujours visible entre l'oeillet 6 et le bord 8 peut avoir une largeur plus réduite comme on l'a indiqué en trait mixte. Ce prolongement peut être stylisé, par exemple à l'aide de fines piqûres, ce qui donne un cachet supplémentaire à la chemise quand elle est portée sans cravate.

Dans l'exemple illustré par les figures 4 et 5, on retrouve la bande élastique 3 prolongée à partir de la couture 4 par la bande non élastique 5, mais celle-ci a une hauteur ou largeur plus importante que dans les exemple précédents. L'élargissement donné à cette bande 5 est tel que celle-ci égale sensiblement la hauteur de l'encolure. En outre, le bord extrême 8 n'est pas cousu mais il est découpé et laissé ouvert de sorte que l'encolure se comporte comme un fourreau 9 (figure 5) dont la partie extrême 5B de la bande non élastique 5 peut sortir. Une découpe 10 est pratiquée dans l'étoffe extérieure de l'encolure le long d'une ligne de coupe à profil creux ou concave, par exemple en faisant apparaître un angle comme le montre la figure 4, la région de ce profil creux qui est la plus éloignée du bord opposé quand le col est fermé et non boutonné, se trouve à l'emplacement du bouton 7 quand le col est ouvert et sert de butée d'arrêt de ce bouton. Ainsi celui-ci est maintenu correctement à sa place ; l'élargissement de la bande non élastique 5 fait qu'elle coulisse dans le fourreau 9 en étant bien guidée, ce qui contribue encore au maintien correcte recherché. Un ruban intérieur 11 non extensible cousu d'une part à l'encolure, d'autre part à la bande élastique 5 est prévu avec une longueur qui limite à la valeur maximale souhaitée la sortie de cette bande 5 par l'ouverture du bord 8.

L'invention donne au col de la chemise de l'aisance et du confort pendant les mouvements du cou et aussi au cours de la journée pendant laquelle une majorité d'individus sont sujets à plusieurs moments à des variations du tour de cou, après les repas, pendans un effort, etc... L'invention procure ce résultat en conservant au col une apparence nette et élégante.

## Revendications

1. Col à encolure réglable ayant d'un côté une boutonnière à position fixe, et de l'autre côté un bouton (7) à position mobile au moyen d'une bande élastique (3) placée dans l'épaisseur de l'encolure, la bande élastique (3) étant fixée par l'une de ses extrémités dans l'épaisseur de l'encolure et étant prolongée à son autre extrémité par une bande non élastique (5) sur laquelle est fixée le bouton (7), un œiUet (6) étant ménagé près du bord extrême (8) dudit autre côté du col pour permettre la sortie à l'extérieur de l'encolure de la partie de la bande non élastique (5) portant le bouton (7), caractérisé en ce que ledit autre côté du col est pourvu d'un deuxième, oeillet (6') parallèle audit oeillet (6) à une distance au plus égale à la largeur du bouton (7) et en ce qu'il existe un prolongement (5A) de la bande non élastique (5) suffisant pour que, après sa sortie par ledit oeillet (6), cette bande non élastique (5) entre dans l'encolure par le second oeillet (6') et se prolonge pour être fixée par son extrémité libre soit à elle-même, soit à la bande élastique (3), le bouton (7) étant fixé à la partie de la bande non élastique (5) qui passe entre les deux oeillets (6, 6') quand le col est ouvert.

2. Col à encolure réglable ayant d'un côté une boutonnière à position fixe, et de l'autre côté un bouton (7) à position mobile au moyen d'une bande élastique (3) placée dans l'épaisseur de l'encolure, la bande élastique (3) étant fixée par l'une de ses extrémités dans l'épaisseur de l'encolure et étant prolongée à son autre extrémité par une bande non élastique (5) sur laquelle est fixée le bouton (7), un oeillet (6) étant ménagé près du bord extrême (8) dudit autre côté du col pour permettre la sortie à l'extérieur de l'encolure de la partie de la bande non élastique (5) portant le bouton (7), caractérisé en ce qu'il comprend un prolongement (5A) de la bande non élastique (5) s'étendant à l'extérieur de l'encolure après l'oeillet (6) jusqu'au bord (8) auquel ce prolongement est cousu par son extrémité libre.

3. Col à encolure réglable ayant d'un côté une boutonnière à position fixe et, de l'autre côté un bouton (7) à position mobile au moyen d'une bande élastique (3) placée dans l'épaisseur de l'encolure, la bande élastique (3) étant fixée par l'une de ses extrémités dans l'épaisseur de l'encolure et étant prolongée à son autre extrémité par une bande non élastique (5) sur laquelle est fixée le bouton (7), un oeillet étant ménagé près du bord extrême (8) dudit autre côté du col pour permettre la sortie à l'extérieur.de l'encolure de la partie de la bande non élastique (5) portant le bouton (7), caractérisé en ce qu'il comprend un élargissement donné à la bande non élastique (5) sensiblement jusqu'à égaler la hauteur de l'encolure et en ce que ledit oeillet est formé par une découpe du bord (8), laissant celui-ci ouvert et permettant la sortie de la bande non élastique (5) hors de l'encolure qui joue le rôle d'un fourreau (9).

4. Col selon la revendication 2 caractérisé en ce que le prolongement (5A) a une largeur réduite en comparaison de la largeur de la bande non élastique (5).

5. Col selon la revendication 3 caractérisé en ce que la découpe du bord (8) est faite le long d'une ligne à profil creux ou concave vers le bord opposé du col quand. celui-ci est fermé et non boutonné,.la région de ce profil creux qui est la plus éloignée dudit bord (8) étant située à l'emplacement du bouton (7) quand le col est ouvert, cette région servant de butée d'arrêt du bouton.

6. Col selon la revendication 3 caractérisé en ce qu'un ruban intérieur (11) non extensible est fixé d'une part à l'encolure, d'autre part à la bande non élastique (5), ce ruban ayant une longueur qui limite à la valeur maximale souhaitée la sortie de la bande non élastique (5) par l'ouverture du bord (8).

## Claims

1. Adjustable neckband collar with on one side a fixed buttonhole and on the other side an edge (8) with a mobile button (7) adjusted by means of an elastic band (3) placed into the neckband. This elastic band is fixed at one end and extendable at the other by a non-elastic band (5) wiht a household eyelet (6) to enable the length of non-elastic band (5) with the button (7) to pass outside the neckband. This collar is characterized in that it is fitted wiht a second eyelet (6') parallel to the aforementioned eyelet (6) at a distance not greater than the button width (7). The extension (5A) of the non-elastic band (5) is sufficient to enable this non-elastic band (5) to come out of the aforementioned eyelet (6) and back into the neckband through the second eyelet (6'), extending to be secured by its free end either to itself or to the elastic band (3). The button (7) is secured to the part of the non-elastic band (5) which passes between the two eyelets (6, 6') when the collar is open.

2. Adjustable neckband collar with on one side a fixed buttonhole and on the other side an edge (8) with a mobile button (7) adjusted by means of an elastic band (3) placed into the neckband. This elastic band is fixed at one end and extendable at the other by a non elastic band (5) with a household eyelet (6) to enable the length of non-elastic band (5) with the button (7) to pass outside the neckband. This collar is characterized in that it includes an extension (5A) of the non-elastic band (5) which extends on the outside past the eyelet (6) up to the edge (8) to which this extension is sewn by its free end.

3. Adjustable neckband collar with on one side a fixed buttonhole and on the other side an edge (8) with a mobile button (7) adjusted by means of an elastic band (3) placed into the neckband. This elastic band is fixed at one end and extendable at the other by a non-elastic band (5) with a household eyelet (6) to enable the length of non-elastic band (5) with the button (7) to pass outside the neckband.
This collar is characterized in that the non-elastic band (5) is widened so as to equal approximately the neckband height and the edge (8) is slit to leave it open and enable the non-elastic band (5) to come out of the neckband which acts as a sheath (9).

4. Collar according to claim 2 characterized in that the extension band (5A) has a reduced width compared with the width of the non-elastic band (5).

5. Collar according to claim 3 characterized in that the slit in the edge (8) is made along a hollow or concave line to the other edge of the collar when the latter is open or unbuttoned. The area of thes concave line which is further away from the edge (8) is situated ont the location of the button (7) when the collar is open, and this area serves as a stop for the button.

6. Collar according to claim 3 characterized in that a non extendable inside ribbon (11) is secured to the neckband on one part, and to the non-elastic band (5) ont the other, the length of this ribbon limits to the desired maximum value the coming out of the non-elastic band (5) through the opening of the edge (8).

## Patentansprüche

1. Kragen mit regulierbarer Halsweite, welcher auf der einen Seite ein Knopfloch mit fester Position hat, und auf der anderen Seite, die mit einem Außenrand (8) abschließt, einen Knopf (7) mit beweglicher Position und zwar dank eines elastischen Bandes (3) das in die Kragenverstarkung eingearbeitet wurde und an einem Ende befestigt ist, am anderen Ende durch ein unelastisches Band (5) verlängert ist, mit einer Öse (6), die so angebracht ist, daß sie den Austritt eines Teils des unelastischen Bandes (5) ermöglicht, welches ja den Knopf (7) trägt. Charakteristisch ist, daß dieser Kragen mit einer zweiten Öse (6') ausgestattet ist, die parallel zu der besagten Öse (6) angebracht ist und zwar in einer Entfernung, die maximal der Breite des Knopfes (7) entspricht Das unelastische Band (5) hat eine Verlangerung (5a), die ausreicht, um nach dem Austritt durch die besagte Öse (6) wieder durch die zweite Öse (6') in den Kragen zu treten und sich verlängert, um entweder mit ihrem freien Ende an sich selbst, oder an dem elastischen Band (3) befestigt zu werden. Dabei ist der Knopf an dem Teil des unelastischen Bandes befestigt, das zwischen den beiden Ösen (6, 6') liegt, wenn der Kragen offen ist.

2. Kragen mite regulierbarer Halsweite, welcher auf der einen Seite ein Knopfloch mit fester Position hat, und auf der anderen Seite, die mit einem Außenrand (8) abschließt, einen Knopf (7) mit beweglicher Position und zwar dank eines elastischen Bandes (3), das in die Kragenverstärkung eingearbeitet wurde und an einem Ende befestigt ist, am anderen Ende durch ein unelastisches Band (5) verlängert ist, mit einer Öse (6), die so angebracht ist, daß sie den Austritt eines Teils des unelastischen Bandes (5) ermöglicht, welches ja den Knopf (7) trägt. Characteristisch aufgrund einer Verlängerung (5A) des unelastischen Bandes, die sich nach der Öse (6) an der Außenseite des Kragens bis zum Rand erstreckt und dort an ihrem freien Ende angenäht wird.

3. Kragen mit regulierbarer Halsweite, welcher auf der einen Seite ein Knopfloch mit fester Position hat, und auf der anderen Seite, die mit einem Außenrand (8) abschließt, einen Knopf (7) mit beweglicher Position und zwar dank eines elastischen Bandes (3), das in die Kragenverstärkung eingearbeitet wurde und an einem Ende befestigt ist, am anderen Ende durch ein unelastisches Band (5) verlängert ist, mit einer Öse (6), die so angebracht ist, daß sie den Austritt eines Teils des unelastischen Bandes (5) ermöglicht, welches ja den Knopf (7) trägt. Charackteristisch ist hier, daß das unelastische Band (5), ungefähr bis zur Kragenhöhe verbreitert wird. Der Kragen hat einen Schnitt, der ihn offen läßt und den Austritt des unelastischen Bandes aus dem Kragen ermöglicht, der die Funktion einer Hülse hat.

4. Kragen gemaß den Patentanspruchen 2, charakterisiert dadurch, daß die Verlängerung (5A) eine verringerte Breite im Vergleich zur Breite des unelastischen Bandes (5) hat.

5. Kragen gemäß den Patentansprüchen 3, charakterisiert dadurch, daß der Schnitt des Randes entlang einer Linie mit Hohlprofil oder konkav zum gegenüberliegenden Kragenrand ist, wenn dieser geschlossen und nicht geknöpft ist. Der Bereich dieses Hohlprofils ist am weitesten vom besagten Rand (8) entfernt, und da er sich an der Stelle des Knopfes befindet wenn der Kragen geoffnet ist, dient dieser Bereich als Arretierung des Knopfes.

6. Kragen gemäß den Patentansprüchen 3, charakterisiert dadurch, daß ein nicht dehnbares innenband (11) einerseits am Kragen angebracht wird, andererseits am unelastischen Band (5). Dieses Band hat eine Länge, die den maximal gewünschten Wert des Austritts des unelastischen Bande (5) die Randöffnung (8) begrenzt.
